# EUROPÄISCHE PATENTSCHRIFT

(11) **EP 2 233 041 B1**
(45) Veröffentlichungstag und Bekanntmachung des Hinweises auf die Patenterteilung: **29.05.2013**
(21) Anmeldenummer: 10405017.4
(22) Anmeldetag: 27.01.2010
(51) Int. Cl.: E04B 2/74, E06B 9/262, A47B 97/00

(54) **Zugsystem für das Schliessen von Möbeln und/oder trennen von Räumen**
Pull system for closing items of furniture and/or dividing rooms
Système de traction pour la fermeture de meubles et/ou de séparation de pièces

(30) Priorität: 24.03.2009 CH 4522009
(43) Veröffentlichungstag der Anmeldung: 29.09.2010
(73) Patentinhaber: Schreiber, Thomas, 8003 Zürich (CH)
(72) Erfinder: Schreiber, Thomas, 8003 Zürich (CH)

(56) Entgegenhaltungen:
- CN-Y- 2 798 788
- CN-Y- 2 921 248
- DE-U1-202006 018 839
- JP-A- 2003 250 694

## Beschreibung

Die Erfindung betrifft ein Zugsystem, das für das Schliessen von Möbeln und / oder Trennen von Räumen dient. Ein Zugsystem gemäß dem Oberbegriff des Anspruchs 1 ist aus CN 2 798 788 Y bekannt.

Die Türen / Trennelemente werden in einer oberen (2) und unteren Führungsschiene (3) geführt. Dies ermöglicht ein einfaches Öffnen und Schliessen der Türen: Ebenso wird dadurch eine verbesserte Staubdichtigkeit, im Vergleich zu nur oben geführten Systemen, möglich. Die Erfindung bietet unter anderem, auf einfache Weise, das rundum Öffnen eines Möbelstückes. Dies ist vor allem bei freistehenden Möbeln ein grosser Vorteil.

Bei Fig. 2 ist ein möglicher Schrank dargestellt, der mit dem System geschlossen wird. Mehrere Türpakete (4) sind rund um den Schrank angeordnet. Die obere (2) und untere Führung (3) sind in Lage und Höhe parallel. Elastische Stoffe sind durch ihre Dehnung immer leicht transparent.

Durch das Benutzen von elastischem Material sind aussergewöhnlich geformte Möbel ebenso einfach abzuschliessen und zu öffnen wie parallele Formen (Fig. 4). Für so geformte Möbel wird als Abschluss ein elastischer Stoff verwendet, der ähnlich wie Strumpfhosen, sehr stark dehnbar ist. Der Stoff wird kürzer als die kürzeste Distanz der oberen und unteren Führungsschiene hergestellt. Die runden Gleiter werden in die Führungsschienen eingeschoben, so dass der Stoff permanent unter Spannung steht. Die leichte Transparenz des Stoffes, die durch die Spannung entsteht, ermöglicht ästhetisch eine Innenbeleuchtung, die auch nach aussen sichtbar wird, so dass das Möbel wie ein gesamthafter Leuchtkubus oder eine Leuchte wirkt und so sehr leicht erscheint.

In der Fig. 1 ist ein möglicher Raum (1) dargestellt, der durch eine in Lage und Richtung differierende Ober- (2) und Unter-Führung (3) getrennt wird. Die Gleiter (7) zwischen dem Stoff haben einen runden Kopf, da sie sonst nicht sauber um die geschwungenen Schienen gleiten. Als Stoff (4) wird ein elastisches Material verwendet, das die Längenunterschiede zwischen den Führungen aufnehmen kann.

Der Hauptvorteil der Erfindung liegt im Schliessen komplexer Formen. Zusätzlich kann durch Elemente wie in Fig. 5 (8) die Form der Möbel zusätzlich beeinflusst werden. Die elastischen Abschlüsse erfüllen auch so ihre Funktion (10). Für die Formengestaltung von Möbeln stehen mit diesen Türen viele Möglichkeiten offen, und dies mit einfachsten Mitteln.

Der Verschluss (5) der Türen oder Trennsysteme kann stumpf gestossen, mit einem Mitnehmerstab, der auf der ganzen Höhe des Stoffes befestigt ist, oder durch alle 10 cm eingenähte Magnete erreicht werden. Die Vorteile beim Verschluss mit den eingenähten Magneten sind, dass diese bei der Reinigung der Türen in der Maschine mitgewaschen werden können und eine bessere Staubdichtigkeit als beim stumpf gestossenen Zusammenschluss erreicht wird. Zudem übernehmen die Magnete bei der Anwendung von elastischem Material die unterschiedlichen Distanzen.

Die Figuren 1-5 zeigen:
Figur 1
   Ein möglicher Raum, der mit einer oberen und unteren Führungsschiene, in der ein elastischer Stoff an Rutschern läuft, getrennt wird.
Figur 2
   Ein möglicher Schrank, der rundum mit dem Zugsystem abgeschlossen wird. Die Führungsschienen oben und unten laufen parallel.
Figur 3
   Das Detail der oberen und unteren Führungsschiene mit den Rutschern und der Stoffbefestigung an den Rutschern.
Figur 4
   Ein Möbel mit freier Form, das sich in der Höhe und Breite ändert und zudem eine Ausbeulung durch ein Tablar aufweist.
Figur 5
   Ein Schnitt durch ein Möbel, das oben und unten verschiedene Breiten aufweist und die Form des Möbels zusätzlich durch hervorstehende Tablare beeinflusst wird.

### Bezugszeichenliste

- 1: Darstellung eines möglichen Raumes
- 2: Obere Führungsschiene
- 3: Untere Führungsschiene
- 4: Stoff
- 5: Verschluss
- 6: Darstellung eines möglichen Schrankes
- 7: Gleiter
- 8: Formgebende Tablare
- 9: Höhe Möbel variabel
- 10: Ansicht mit formgebenden Tablar von aussen
- 11: Befestigung Stoff an den Gleitern

## Patentansprüche

1. Zugsystem oben (2) und unten (3) geführt, für das Schliessen von Möbeln und / oder Trennen von Räumen, wobei ein Stoff (4) in der oberen und unteren Führung mit Rutschern verbunden (11) wird, **dadurch gekennzeichnet, dass** die Rutscher einen runden kopf aufweisen und der stoff aus einem elastischen material besteht, so dass ein einfaches Öffnen und Schliessen ermöglicht wird und ein Schutz vor Staub vorhanden ist.

2. Zugsystem nach Anspruch 1, **dadurch gekennzeichnet, dass** der Zusammenschluss der Türen (5) durch eingenähte Magnete und / oder einen Mitnehmerstab erreicht wird.

3. Zugsystem nach Anspruch 1, **dadurch gekennzeichnet, dass** mittels der Möbel Innenkonstruktion (8) die Form des Möbels (10) zusätzlich verändert werden kann und die Funktion der Türe trotzdem bestehen bleibt.

4. Zugsystem nach Anspruch 3, **dadurch gekennzeichnet, dass** mittels eines im Möbel liegenden Leuchtmittel und dem unter Spannung stehenden und somit transparenten elastischen Stoff ein Möbel entsteht, das zugleich eine Leuchte ist.

## Claims

1. Pull system above (2) and below (3) guided, to enclose furniture and/or to partition rooms, wherein a fabric (4) is inserted and suspended between the upper and lower guide rails (11) with the specific design feature that the glides have a round head and the textile cosen for the fabric has an elastic nature, so that a simple opening and closing is possible, and a provides protective sealing against dust.

2. Pull system according to claim 1, characterized further, that the enclosed volume (5) is kept sealed at the fabric edges by magnets sewn into the fabric and/or by an insertable and removable rod.

3. Pull system according to claim 1, characterized further, that through internal construction of the furniture (8) the shape of the furniture (10) can be altered without requiring the volume to be opened or otherwise affecting the sealed state and functioning of the enclosing fabric.

4. Pull system according to claim 3, characterized further, that when a lighting system placed inside the furniture and lit will cause the tensioned and so translucent fabric to emit light, in such a way that a furniture results that can function as a lamp.

## Revendications

1. Système de traction guidé par en-haut (2) et en-bas (3), servant à la fermeture de meubles et / ou la séparation de pièces, constitué d'un tissu (4) relié aux glissières du haut et du bas par des glissoires (11), tout en précisant que les glissoires présentent une tête ronde et que le tissu est fait d'une matière élastique, afin que la fermeture et l'ouverture soient facilitées et qu'il y ait une protection contre la poussière.

2. Système de traction selon revendication 1, tout en précisant que la fermeture des portes (5) est rendue possible par des aimants cousus et / ou une baguette de traction.

3. Système de traction selon revendication 1, tout en précisant qu'en fonction de la construction des éléments intérieurs du meuble (8) la forme du meuble (10) peut-être modifiée et que le fonctionnement des portes reste malgré tout possible.

4. Système de traction selon revendication 3, tout en précisant qu'au moyen d'un système d'éclairage installé dans le meuble, combiné au tissu tendu et élastique donc également transparent en résulte non seulement un meuble, mais également un luminaire.
